# DEMANDE DE BREVET EUROPEEN

(11) **EP 3 926 124 A1**
(43) Date de publication de la demande: **22.12.2021**
(21) Numéro de dépôt: 21180231.9
(22) Date de dépôt: 18.06.2021
(51) Int. Cl.: E04G 21/16, B28B 7/08

(54) **DISPOSITIF D'ASSISTANCE AU BASCULEMENT D'UN PANNEAU**

(30) Priorité: 19.06.2020 FR 2006446
(71) Demandeur: Spurgin Leonhart, 67600 Selestat (FR)
(72) Inventeur: TORNATORE, Pino, 68000 COLMAR (FR)
(74) Mandataire: Cabinet Nuss

(57) **Abrégé**

Dispositif d'assistance au basculement d'un panneau.

L'objet de l'invention se rapporte à un dispositif d'assistance au basculement (1) d'un panneau (2) entre une position initiale et une position finale orientée perpendiculairement entre elles, le dispositif comprenant :
- une première partie formant une interface d'appui (3) continu du dispositif au sol avec une structure périphérique (3a) formant une courbure convexe dans une section perpendiculaire à l'axe de pivotement,
- une seconde partie qui réalise un logement (4) de réception du panneau (2) pour son positionnement dans un plan perpendiculaire à l'axe de pivotement, le logement (4) comprenant au moins une interface de contact (4a) configurée pour interagir avec les bords inférieurs du panneau (2) lorsque ce panneau (2) est orienté dans chacune des positions, initiale et finale, l'interface de contact (4a) étant configurée pour être à la verticale du centre de gravité du panneau (2) en position finale basculée dans le logement (4).

## Description

La présente invention se rapporte au domaine des dispositifs de pivotement pour panneaux verticaux de construction et plus particulièrement au domaine des dispositifs d'assistance au basculement de prémurs dans un plan sensiblement vertical.

Dans le cadre d'un chantier de construction faisant intervenir l'installation de différentes parties du bâti sous la forme d'un assemblage de prémurs ou autres, ces prémurs sont réalisés sur mesure avant d'être apportés sur le site de construction. Les prémurs présentent la forme de panneaux, généralement sensiblement rectangulaire, de plusieurs mètres carrés de surface réalisés par assemblage de deux parois rigides, classiquement en béton, et maintenues écartées de façon à définir un espace entre elles destiné à recevoir un liant hydraulique une fois en position dans la construction.

Compte tenu de leur poids de tels panneaux sont déplacés entre le site de fabrication et le chantier de construction, en étant maintenus selon une position disposée dans un plan sensiblement vertical, de façon à limiter les contraintes supportées par les panneaux qui seraient susceptibles d'entraîner leur cassure ou leur fragilisation lors d'une opération de levage depuis une position dans un plan horizontal vers une position dans un plan vertical. Par ailleurs, afin de limiter au mieux l'encombrement de ces panneaux, notamment lors de passages sous des obstacles, ceux-ci sont déplacés en étant en appui sur l'un de ses bords de plus grande longueur. Aussi, une fois sur site, il est nécessaire de procéder au basculement de l'ensemble du prémur dans son plan vertical.

Cette opération de basculement réalisée essentiellement avec un appareil de levage telle qu'une grue, est généralement assistée par un dispositif positionné au niveau d'une partie du panneau pour guider le déplacement du panneau en appui sur le sol. En effet, le basculement fait intervenir une fixation de l'appareil de levage au niveau d'une extrémité du panneau tandis que la seconde extrémité repose en contact avec le sol par l'intermédiaire d'un dispositif d'assistance. Ces dispositifs d'assistance, classiquement dénommés retourneurs, qui guident le déplacement du panneau tout en portant une partie du poids du panneau, présentent un défaut de stabilité lors de l'opération de basculement. Un tel défaut se révèle être un inconvénient particulièrement problématique au regard des conditions de sécurités indispensables vis-à-vis des différents opérateurs sur un chantier de construction.

La présente invention a pour but de pallier cet inconvénient en proposant une solution qui permette d'apporter une assistance au basculement d'un panneau positionné dans un plan sensiblement vertical tout en répondant aux contraintes de stabilités et de sécurités indispensables sur un site de construction.

L'invention a ainsi pour objet un dispositif d'assistance au basculement d'un panneau positionné dans un plan sensiblement vertical depuis une position initiale correspondant à une première orientation du dispositif associé au panneau vers une position finale correspondant à une seconde orientation du dispositif associé au panneau, la seconde orientation correspondant à un pivotement de la première orientation autour d'un axe sensiblement horizontal et perpendiculaire au plan de positionnement du panneau, caractérisé en ce que le dispositif comprend au moins :
- une première partie qui réalise une interface d'appui continu du dispositif avec le sol et comprend au moins une structure convexe dont la surface périphérique présente une portion formant une courbure dans un plan en section perpendiculaire à l'axe de pivotement,
- une seconde partie qui réalise un logement de réception d'au moins une portion du panneau et de positionnement du panneau dans un plan perpendiculaire à l'axe de pivotement, le logement comprenant au moins une interface de contact configurée pour interagir avec au moins une portion de la périphérie du panneau qui réalise respectivement un bord inférieur du panneau lorsque le panneau est orienté dans chacune des positions initiale et finale, l'interface de contact étant également configurée pour être positionnée à la verticale du centre de gravité du panneau dans le logement lorsque le panneau est au moins basculé en position finale.

L'invention porte également sur un procédé de mise en oeuvre d'un dispositif d'assistance au basculement d'un panneau selon l'invention, caractérisé en ce que le procédé comprend :
- une étape de positionnement d'une portion d'un panneau dans le logement de réception du dispositif, le panneau étant positionné dans un plan sensiblement vertical selon une orientation initiale, une portion de la périphérie du panneau étant en appui contre au moins une portion de l'interface de contact du logement,
- une étape de levage d'une portion du panneau qui n'est pas positionnée dans le logement du dispositif,
- une étape de basculement de l'ensemble formé par l'association du dispositif et du panneau positionné dans le logement du dispositif autour d'un axe sensiblement horizontal, la portion de l'interface d'appui avec le sol formant une courbure étant en appui continu avec le sol au cours d'une partie de cette étape de basculement,
- une étape de positionnement de l'ensemble formé par l'association du dispositif et du panneau positionné dans le logement du dispositif selon une orientation finale pivotée par rapport à l'orientation initiale, de sorte que la verticale du centre de gravité du panneau dans le logement passe par l'interface de contact en appui contre le bord inférieur du panneau en position basculé.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] est une représentation schématique en section d'un exemple de dispositif d'assistance au basculement selon l'invention associé à un panneau dans une position initiale,
[Fig. 2] est une représentation schématique en section d'un exemple de dispositif d'assistance au basculement selon l'invention associé à un panneau dans une position intermédiaire au cours de l'opération de bascule,
[Fig. 3] est une représentation schématique en section d'un exemple de dispositif d'assistance au basculement selon l'invention associé à un panneau dans une position finale,
[Fig. 4] est une première représentation schématique tridimensionnelle d'un exemple de dispositif d'assistance au basculement selon l'invention.
[Fig. 5] est une seconde représentation schématique tridimensionnelle d'un exemple de dispositif d'assistance au basculement selon l'invention.

Dans le présent document, il convient de comprendre le terme panneau comme se rapportant à tout élément de construction sensiblement plan et intégrant une ou plusieurs parois. A titre d'exemple, ce panneau est ainsi susceptible de se rapporter à toute structure sensiblement plane par exemple en bois, en verre, en béton ou en matériau composite ou encore à un prémur ou à toute structure assimilable à un tel arrangement plan.

L'invention concerne à un dispositif d'assistance au basculement 1 d'un panneau 2 positionné dans un plan sensiblement vertical depuis une position initiale correspondant à une première orientation du dispositif associé au panneau 2 vers une position finale correspondant à une seconde orientation du dispositif associé au panneau 2, la seconde orientation correspondant à un pivotement de la première orientation autour d'un axe sensiblement horizontal et perpendiculaire au plan de positionnement du panneau 2, caractérisé en ce que le dispositif comprend au moins :
- une première partie qui réalise une interface d'appui 3 continu du dispositif avec le sol et comprend au moins une structure convexe dont la surface périphérique 3a présente une portion formant une courbure dans un plan en section perpendiculaire à l'axe de pivotement,
- une seconde partie qui réalise un logement 4 de réception d'au moins une portion du panneau 2 et de positionnement du panneau 2 dans un plan perpendiculaire à l'axe de pivotement, le logement 4 comprenant au moins une interface de contact 4a configurée pour interagir avec au moins une portion de la périphérie du panneau 2 qui réalise respectivement un bord inférieur du panneau 2 lorsque le panneau 2 est orienté dans chacune des positions initiale et finale, l'interface de contact 4a étant également configurée pour être positionnée à la verticale du centre de gravité 9 du panneau 2 dans le logement 4 lorsque le panneau 2 est au moins basculé en position finale.

Dans le dispositif d'assistance au basculement 1 de l'invention, l'interface d'appui 3 réalise une surface qui, grâce à son arrangement convexe, permet le roulement du dispositif d'assistance sur la surface du sol contre laquelle cette interface se trouve en appui. Ce roulement permet ainsi le pivotement du dispositif 1 de l'invention et la bascule du panneau 2 dans le cadre de son changement de position. Selon un exemple particulier de construction, l'arrangement convexe de l'interface d'appui 3 est réalisé sous la forme d'une courbure correspondant sensiblement à la surface d'une portion de cylindre de section circulaire, ou alternativement de section ovale. Selon un autre exemple particulier de construction, l'arrangement convexe de l'interface d'appui 3 est réalisé sous la forme d'une succession de facettes juxtaposées qui, dans un plan en section perpendiculaire à l'axe de pivotement présente la forme d'un arc dont la courbure est brisée en plusieurs segments successifs. Selon encore un autre exemple particulier de construction, l'arrangement convexe de l'interface d'appui 3 est réalisé sous la forme d'une succession de dents juxtaposées qui, dans un plan en section perpendiculaire à l'axe de pivotement présente la forme d'un arc dont la courbure est réalisée par plusieurs dents successives juxtaposées.

Dans le dispositif 1 de l'invention, la partie qui réalise le logement 4 de réception destiné à recevoir une partie du panneau 2, est configurée pour être positionnée sous le panneau 2 et participer au portage d'au moins une partie du poids du panneau 1. L'interface de contact 4a qui porte le panneau 2 au niveau de son bord périphérique comprend un arrangement de surface complémentaire, au moins en partie, de celui du bord du panneau 2 destiné à être supporté. L'arrangement particulier de l'interface de contact 4a par rapport au bord supporté du panneau 2 est réalisé de sorte qu'au moins une partie de l'interface de contact 4a est positionnée à la verticale du centre de gravité du panneau 2 installé dans le logement 4 de réception lorsque le panneau 2 est au moins basculé en position finale. Cet arrangement permet d'assurer le support du panneau 2 par le dispositif d'assistance 1 de l'invention et son positionnement stabilisé à l'intérieur du logement 4 de réception, de sorte que lorsque le dispositif d'assistance au basculement 1 atteint la position finale, le panneau 2 ne quitte pas le logement 4 de réception.

Il convient également de considérer que, lorsque le dispositif d'assistance 1 de l'invention atteint la position finale de son basculement, les points de surface d'appui au sol du dispositif d'assistance 1 sont positionnés de part et d'autre de la verticale du centre de gravité du panneau 2 installé dans le logement 4 de réception. Cet arrangement particulier des points de la surface d'appui permet également d'assurer une stabilisation du dispositif d'assistance 1 portant un panneau 2 dans son logement 4 de réception lorsque l'ensemble réalisé par le dispositif d'assistance 1 associé au panneau 2 est basculé en position de fin de course. De façon complémentaire, les points de surface d'appui au sol du dispositif d'assistance 1 sont positionnés de part et d'autre de la verticale du centre de gravité de l'ensemble réunissant le dispositif 1 d'assistance et le panneau 2 disposé dans le logement 4 de ce dispositif 1.

Selon une variante particulière de construction, dans un plan en section perpendiculaire à l'axe de pivotement du panneau 2, lorsque le dispositif 1 est basculé dans la position finale, la partie de l'interface de contact 4a configurée pour interagir avec la portion du bord inférieur du panneau 2 en position finale présente une inclinaison par rapport à l'horizontale de sorte que l'inclinaison est orientée vers l'intérieur du logement 4 de réception du panneau 2. Cette inclinaison de l'interface de contact 4a par rapport à l'horizontale permet à l'interface de contact 4a de réaliser une surface qui profite de la gravité et du poids exercé par le panneau 2 sur le dispositif d'assistance 1 pour guider ce panneau 2 vers l'intérieur du logement 4 de réception. Ce guidage du panneau 2 vers l'intérieur du logement 4 de réception permet d'éviter la séparation de celui-ci d'avec le dispositif d'assistance 1 sous l'effet de son propre poids une fois qu'il est entrainé en basculement par le dispositif d'assistance 1.

Selon une variante spécifique de construction, l'inclinaison de la partie de l'interface de contact 4a configurée pour interagir avec la portion du bord inférieur du panneau 2 en position finale par rapport à l'horizontale est supérieure à 5°. Cette inclinaison par rapport à l'horizontale est suffisante pour réduire voire supprimer le risque d'une séparation du panneau 2 et du dispositif d'assistance 1 par une bascule accidentelle du panneau 2 hors du logement 4 de réception du dispositif d'assistance 1 de l'invention.

Selon une variante particulière de construction, l'interface de contact 4a du logement 4 de réception comprend des portions de contact 4a1, 4a2 respectivement arrangées pour interagir avec au moins deux bords du panneau 2 formant un angle entre eux et participant à la délimitation d'au moins la portion du panneau 2 destinée à être positionnée dans le logement 4. Cet arrangement particulier du logement 4 de réception comprend deux portions de contact 4a1, 4a2 dont chacune d'entre elle est spécifiquement adaptée pour interagir avec un bord respectif de deux bords consécutifs du panneau 2 lorsque ce panneau 2 est positionné dans le logement 4 de réception du dispositif 1 de l'invention. Ainsi, les plans des surfaces de chacune des portions de contact 4a1, 4a2 de l'interface de contact 4a forment un angle entre elles réalisé de façon sensiblement similaire ou identique à celui de l'angle formé par les deux bords consécutifs de la portion d'un panneau 2.

Selon une variante particulière de construction, l'interface d'appui 3 comprend au moins une surface plane 3b en extrémité de la portion 3a formant une courbure dans un plan en section perpendiculaire à l'axe de pivotement. Cette surface plane 3b réalise une surface d'appui du dispositif 1 de l'invention contre la surface du sol lorsque le dispositif 1 est en position de fin de course, c'est-à-dire lorsque le dispositif 1 de l'invention est basculé en position finale. La surface plane 3b de l'interface d'appui 3 réalise une surface qui stoppe la bascule du dispositif 1 d'assistance et le roulement de sa portion de surface convexe 3a sur la surface du sol. Cette surface plane 3b permet également de stabiliser le dispositif 1 en fin de course et d'éviter que la bascule du dispositif 1 associé au panneau 2 se poursuive au-delà d'une position d'équilibre du panneau 2 disposé dans le logement 4 et basculé avec lui. Cette stabilité du dispositif 1 qui porte le panneau 2 se trouve également renforcée par le positionnement de la surface plane 3b de sorte qu'elle comprend au moins un point d'appui arrangé avec la portion de surface convexe 3a pour être positionné de part et d'autre de la verticale du centre de gravité d'un panneau 2 disposé dans le logement 4 du dispositif 1 d'assistance. De façon complémentaire, au moins un point d'appui de la surface plane 3b est arrangé avec la portion de surface convexe 3a pour être positionné de part et d'autre de la verticale du centre de gravité de l'ensemble réunissant le dispositif 1 d'assistance et le panneau 2 disposé dans le logement 4 de ce dispositif 1. Aussi, la surface plane 3b permet de maintenir le dispositif d'assistance 1 associé au panneau 2 dans une position basculée et stabilisée selon laquelle le panneau 2 demeure positionné en équilibre à l'intérieur du logement 4 du dispositif 1 d'assistance.

Selon une variante spécifique de cette particularité de construction, l'interface d'appui 3 comprend une surface plane 3b à chacune des extrémités de la portion formant une courbure 3a dans un plan en section perpendiculaire à l'axe de pivotement. Aussi, ces surfaces planes 3b forment deux surfaces qui, positionnées de part et d'autre de la portion de l'interface d'appui 3 formant une courbure 3a, réalisent des surfaces du dispositif d'assistance 1 qui participent à la stabilisation du dispositif d'assistance 1 de l'invention dans chacune des positions respectives, initiale et finale. Selon une construction préférentielle de cette variante spécifique, les deux surfaces planes 3b de l'interface d'appui 3 sont disposées, l'une par rapport à l'autre, de façon à être sensiblement perpendiculaires entre elles de sorte que le dispositif d'assistance 1 de l'invention présente des positions respectivement, initiale et finale, de début et de fin de course du dispositif d'assistance 1 et dont une première des deux positions correspond à la position basculée de la seconde des deux positions.

Selon une variante particulière de construction, le dispositif d'assistance 1 comprend au moins une butée 7 positionnée au niveau d'un bord du dispositif 1 et intégrant une surface d'appui avec le sol, la butée 7 étant positionnée du côté opposé à la portion 3a de l'interface d'appui 3 avec le sol qui comprend une courbure par rapport à la verticale du centre de gravité du panneau 2 dans le logement 4 de réception lorsque le panneau 2 est basculé en position finale. Selon cette variante particulière de construction, la butée 7 forme une interface d'appui du dispositif 1 avec le sol lorsque celui-ci bascule en position de fin de course. Cette butée 7 est arrangée pour coopérer avec la portion courbe 3a de l'interface d'appui 3 avec le sol de façon à stabiliser le dispositif d'assistance 1 en position basculée de fin de course. La butée 7 et la portion courbe 3a de l'interface d'appui 3 réalisent deux zones de contact du dispositif d'assistance 1 avec la surface du sol de façon à coopérer pour définir une surface de sustentation au niveau de laquelle traverse la verticale du centre de gravité du seul panneau 2 lorsque le panneau 2 est basculé en position finale, de même que la verticale du centre de gravité de l'ensemble réalisé par le panneau 2 associé au dispositif d'assistance 1. A titre préférentiel, selon un exemple spécifique de cette variante particulière de construction, lorsque, dans un plan en section perpendiculaire à l'axe de pivotement, l'interface d'appui 3 comprend une surface plane 3b à l'une des extrémités de la portion formant une courbure 3a, la surface d'appui avec le sol de la butée 7 est disposée dans le même plan que la surface plane 3b.

Selon une variante particulière de construction, l'interface de contact 4a du logement 4 de réception est réalisée sous la forme d'au moins une rainure 5 associée à deux rebords 6 positionnés de part et d'autre de la rainure 5, la largeur de la rainure 5 étant supérieure à l'épaisseur du panneau 2 destiné à être positionné dans le logement 4 de réception. Selon un exemple de réalisation de cet arrangement particulier du logement 4 de réception, les rebords 6 sont positionnées dans des plans parallèles entre eux et qui correspondent à des plans en section perpendiculaires à l'axe de pivotement du dispositif d'assistance 1. Lors du positionnement d'un panneau 2 dans le logement 4 de réception, des parties au niveau de la jonction de deux bords consécutifs du panneau 2 sont positionnés dans la rainure 5 du logement 4 encadrées entre deux rebords 6. Ces rebords 6 sont arrangés pour être en contact voire appuyer contre la partie des surfaces située à proximité des bords du panneau 2 de façon à maintenir le panneau 2 en position dans le logement 4 de réception et empêcher les bords du panneau 2 en appui à l'intérieur de ce logement 4 de glisser en translatant accidentellement hors du logement 4 dans des directions perpendiculaires au plan de basculement du dispositif 1.

Selon une variante particulière de construction, le dispositif d'assistance 1 de l'invention comprend au moins un moyen de maintien 8 du panneau 2 en position dans le logement 4 de réception selon un plan perpendiculaire à l'axe de pivotement. Selon un exemple de construction, ce moyen de maintien 8 est réalisé sous la forme d'un mécanisme de blocage qui interagit avec chacune des faces du panneau 2 de façon à empêcher la bascule du panneau 2 hors du logement 4 dans des directions perpendiculaires au plan de basculement du dispositif 1. Selon une première variante de cet exemple de construction, le mécanisme de blocage fait intervenir au moins un élément coulissant 8a pour le serrage du panneau 2 contre une surface intérieure 8b du logement 4. Cet élément coulissant 8a est arrangé pour exercer une force de pression contre une surface du panneau 2 selon une direction sensiblement perpendiculaire au plan du panneau 2, de façon à bloquer le panneau 2 contre une surface intérieure 8b du logement 4 positionnée en vis-à-vis de l'élément coulissant 8a. A titre d'exemple, cet élément coulissant est réalisé sous la forme d'une surface d'appui destinée à interagir avec une surface du panneau 2 montée en extrémité d'un axe fileté, cet axe fileté étant disposé au travers d'un orifice taraudé portant un filetage complémentaire et intégré à la structure du dispositif d'assistance 1. Selon une seconde variante de cet exemple de construction, le mécanisme de blocage fait intervenir au moins une paire d'éléments coulissants montés en vis-à-vis sur la structure du dispositif d'assistance 1 pour coopérer par pincement du panneau 2 installé dans le logement 4 de réception du dispositif 1. Chacun de ces éléments coulissants du mécanisme de blocage interagit par contact avec une surface respective du panneau 2 en y exerçant une force de pression ou une retenue selon une direction sensiblement perpendiculaire au plan du panneau 2. Les forces exercées par chacun des éléments coulissant du mécanisme de part et d'autre du panneau 2 assurent un maintien en position du panneau 2 dans le logement 4 de réception du dispositif 1. Selon cette variante particulière de réalisation, chacun des différents éléments du mécanisme de blocage 8 sont disposés pour interagir avec le panneau 2 au niveau de zones localisées à distance des bords du panneau 2 en appui dans le logement 4.

L'invention concerne également un procédé qui comprend notamment :
- une étape de positionnement d'une portion d'un panneau 2 dans le logement 4 de réception du dispositif d'assistance 1 de l'invention, le panneau 2 étant positionné dans un plan sensiblement vertical selon une orientation initiale, une portion de la périphérie du panneau 2 étant en appui contre au moins une portion de l'interface de contact 4a du logement 4,
- une étape de levage d'une portion du panneau 2 qui n'est pas positionnée dans le logement 4 du dispositif 1,
- une étape de basculement de l'ensemble formé par l'association du dispositif 1 et du panneau 2 positionné dans le logement 4 du dispositif 1 autour d'un axe sensiblement horizontal, la portion de l'interface d'appui 3a avec le sol formant une courbure étant en appui continu avec le sol au cours d'au moins une partie de cette étape de basculement,
- une étape de positionnement de l'ensemble formé par l'association du dispositif 1 et du panneau 2 positionné dans le logement 4 du dispositif 1 selon une orientation finale pivotée par rapport à l'orientation initiale, de sorte que la verticale du centre de gravité du panneau 2 dans le logement 4 passe par l'interface de contact 4a en appui contre le bord inférieur du panneau 2 en position basculée.

Il convient de relever que, compte tenu des poids et des volumes des éléments déplacés, l'opération de basculement de l'ensemble que forme le panneau 2 associé au dispositif d'assistance 1 de l'invention est actionnée par un engin de levage.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif d'assistance au basculement (1) d'un panneau (2) positionné dans un plan sensiblement vertical depuis une position initiale correspondant à une première orientation du dispositif associé au panneau (2) vers une position finale correspondant à une seconde orientation du dispositif associé au panneau (2), la seconde orientation correspondant à un pivotement de la première orientation autour d'un axe sensiblement horizontal et perpendiculaire au plan de positionnement du panneau (2), **caractérisé en ce que** le dispositif comprend au moins :
- une première partie qui réalise une interface d'appui (3) continu du dispositif avec le sol et comprend au moins une structure convexe dont la surface périphérique (3a) présente une portion formant une courbure dans un plan en section perpendiculaire à l'axe de pivotement,
- une seconde partie qui réalise un logement (4) de réception d'au moins une portion du panneau (2) et de positionnement du panneau (2) dans un plan perpendiculaire à l'axe de pivotement, le logement (4) comprenant au moins une interface de contact (4a) configurée pour interagir avec au moins une portion de la périphérie du panneau (2) qui réalise respectivement un bord inférieur du panneau (2) lorsque le panneau (2) est orienté dans chacune des positions initiale et finale, l'interface de contact (4a) étant également configurée pour être positionnée à la verticale du centre de gravité (9) du panneau (2) dans le logement (4) lorsque le panneau (2) est au moins basculé en position finale.

2. Dispositif d'assistance (1) au basculement d'un panneau (2) selon la revendication 1, **caractérisé en ce que**, dans un plan en section perpendiculaire à l'axe de pivotement du panneau (2), lorsque le dispositif (1) est basculé dans la position finale, la partie de l'interface de contact (4a) configurée pour interagir avec la portion du bord inférieur du panneau (2) en position finale présente une inclinaison par rapport à l'horizontale de sorte que l'inclinaison est orientée vers l'intérieur du logement (4) de réception du panneau (2).

3. Dispositif d'assistance (1) au basculement d'un panneau (2) selon la revendication 2, **caractérisé en ce que** l'inclinaison de la partie de l'interface de contact (4a) configurée pour interagir avec la portion du bord inférieur du panneau (2) en position finale par rapport à l'horizontale est supérieure à 5°.

4. Dispositif d'assistance (1) au basculement d'un panneau (2) selon une des revendications précédentes, **caractérisé en ce que** l'interface de contact (4a) du logement (4) de réception comprend des portions de contact (4a1, 4a2) respectivement arrangées pour interagir avec au moins deux bords du panneau (2) formant un angle entre eux et participant à la délimitation d'au moins la portion du panneau (2) destinée à être positionnée dans le logement (4).

5. Dispositif d'assistance (1) au basculement d'un panneau (2) selon une des revendications précédentes, **caractérisé en ce que** l'interface d'appui (3) comprend une surface plane (3b) à chacune des extrémités de la portion formant une courbure (3a) dans un plan en section perpendiculaire à l'axe de pivotement l'interface d'appui (3) comprend une surface plane (3b) à chacune des extrémités de la portion formant une courbure (3a) dans un plan en section perpendiculaire à l'axe de pivotement.

6. Dispositif d'assistance (1) au basculement d'un panneau (2) selon la revendication 5, **caractérisé en ce que** l'interface d'appui (3) comprend une surface plane (3b) à chacune des extrémités de la portion formant une courbure (3a) dans un plan en section perpendiculaire à l'axe de pivotement.

7. Dispositif d'assistance (1) au basculement d'un panneau (2) selon une des revendications précédentes, **caractérisé en ce que** l'interface de contact (4a) du logement (4) de réception est réalisée sous la forme d'au moins une rainure (5) associée à deux rebords (6) positionnés de part et d'autre de la rainure (5), la largeur de la rainure (5) étant supérieure à l'épaisseur du panneau (2) destiné à être positionné dans le logement (4) de réception.

8. Dispositif d'assistance (1) au basculement d'un panneau (2) selon une des revendications précédentes, **caractérisé en ce que** le dispositif d'assistance (1) comprend au moins une butée (7) positionnée au niveau d'un bord du dispositif (1) et intégrant une surface d'appui avec le sol, la butée (7) étant positionnée du côté opposé à la portion (3a) de l'interface d'appui (3) avec le sol qui comprend une courbure par rapport à la verticale du centre de gravité du panneau (2) dans le logement (4) de réception lorsque le panneau (2) est basculé en position finale.

9. Dispositif d'assistance (1) au basculement d'un panneau (2) selon une des revendications précédentes, **caractérisé en ce que** le dispositif d'assistance (1) comprend au moins un moyen de maintien (8) du panneau (2) en position dans le logement (4) de réception selon un plan perpendiculaire à l'axe de pivotement.

10. Procédé de mise en œuvre d'un dispositif d'assistance (1) au basculement d'un panneau (2) selon une des revendications 1 à 9, **caractérisé en ce que** le procédé comprend :
- une étape de positionnement d'une portion d'un panneau (2) dans le logement (4) de réception du dispositif, le panneau (2) étant positionné dans un plan sensiblement vertical selon une orientation initiale, une portion de la périphérie du panneau (2) étant en appui contre au moins une portion de l'interface de contact (4a) du logement (4),
- une étape de levage d'une portion du panneau (2) qui n'est pas positionnée dans le logement (4) du dispositif (1),
- une étape de basculement de l'ensemble formé par l'association du dispositif (1) et du panneau (2) positionné dans le logement (4) du dispositif (1) autour d'un axe sensiblement horizontal, la portion de l'interface d'appui (3a) avec le sol formant une courbure étant en appui continu avec le sol au cours d'au moins une partie de cette étape de basculement,
- une étape de positionnement de l'ensemble formé par l'association du dispositif (1) et du panneau (2) positionné dans le logement (4) du dispositif (1) selon une orientation finale pivotée par rapport à l'orientation initiale, de sorte que la verticale du centre de gravité du panneau (2) dans le logement (4) passe par l'interface de contact (4a) en appui contre le bord inférieur du panneau (2) en position basculée.
